# EUROPÄISCHE PATENTANMELDUNG

(11) **EP 4 611 191 A1**
(43) Veröffentlichungstag der Anmeldung: **03.09.2025**
(21) Anmeldenummer: 24184563.5
(22) Anmeldetag: 26.06.2024
(51) Int. Cl.: H01R 25/14, F21V 21/35, H01R 24/00

(54) **REHBARER HALTEADAPTER ZUR LÖSBAREN ELEKTRISCHEN VERBINDUNG UND MECHANISCHEN HALTERUNG IN EINER DC-STROMSCHIENE**

(30) Priorität: 01.03.2024 EP 24160761
(71) Anmelder: Zumtobel Lighting GmbH, 6850 Dornbirn (AT)
(72) Erfinder: Bizjak, Martin, 6851 Dornbirn (AT)
(74) Vertreter: Rupp, Christian

(57) **Zusammenfassung**

Ein System weist auf:
- Eine DC-Spannungsversorgung mit einer Amplitude im Bereich von 200 V bis 1000 V,
- Eine ausgehend von der DC-Spannungsversorgung versorgte Stromschiene,
- Einen drehbaren Halteadapter zur lösbaren elektrischen Verbindung mit Leitern in der Stromschiene und mechanischen Halterung in der Stromschiene.

Ein Halteadapter (5) zur lösbaren elektrischen Verbindung mit Leitern in der Stromschiene und mechanischen Halterung in einer DC-Stromschiene (2) weist Anschlusskontakte (6,7) zur Drehkontaktierung von DC-Leitern der DC-Stromschiene auf. Der Halteadapter weist auf ein internes oder externes Federelement (8), das die Drehbewegung des Halteadapters zumindest über einen Teil des Winkelbereichs der Drehbewegung unterstützt oder dieser entgegenwirkt.

## Beschreibung

Die vorliegende Erfindung bezieht sich allgemein auf das Gebiet der Beleuchtungstechnik, und genauer gesagt auf sogenannte Stromschienen. Derartige Stromschienen sind mit AC-Versorgung bekannt beispielsweise in Form des Produkts "TECTON" der Firma Zumtobel.

Derartige Stromschienen sind metallische Profile, die typischerweise an die Decke montiert werden. Sie sind verbunden mit einer Spannungsversorgung, die im Stand der Technik eine AC-Versorgung ist.

In diese Stromschienen wird dann selektiv mechanisch und elektrisch ein Adapter in Eingriff gebracht, der also mechanisch und elektrisch (mit mehreren Verbindungskontakten für jede zu versorgende Phase) mit der Stromschiene und hinsichtlich der elektrischen Verbindung mit exponierten Leitern in der Stromschiene in Verbindung gebracht wird.

Mit dem Adapter wird dann eine Leuchte verbunden, die somit mittels des Adapters mechanisch in der Stromschiene befestigt ist (bei Deckenmontage also hängende Befestigung) und mittels des Adapters auch elektrisch versorgt wird. In der Leuchte ist ein Betriebsgerät (Konverter) vorgesehen, der im Stand der Technik mittels des Adapters mit AC-Spannung versorgt wird und der die passende elektrische Versorgung für die entsprechenden Leuchtmittel der Leuchte, beispielsweise ein oder mehrere LEDs, bereitstellt.

Die Erfindung behält das Prinzip dieser Stromschiene bei. Die Leiter in der Stromschiene können dabei in den Seitenwangen des Profils und/oder im Grund des Profils zumindest teilweise freigelegt zur Kontaktierung bereitstehen.

Ein System gemäß der Erfindung weist auf
- eine DC-Spannungsversorgung mit einer Amplitude im Bereich von 200 V bis 1000 V,
- eine ausgehend von der DC-Spannungsversorgung versorgte Stromschiene,
- einen drehbaren Halteadapter zur lösbaren elektrischen Verbindung mit Leitern in der Stromschiene und mechanischen Halterung in der Stromschiene.

Ein Halteadapter zur lösbaren elektrischen Verbindung mit Leitern in der Stromschiene und mechanischen Halterung in einer DC-Stromschiene weist Anschlusskontakte zur Drehkontaktierung von DC-Leitern der DC-Stromschiene auf. Der Halteadapter weist dabei ein internes oder externes Federelement auf, das die Drehbewegung des Halteadapters zumindest über einen Teil des Winkelbereichs der Drehbewegung unterstützt oder dieser entgegenwirkt.

Im Gegensatz zum Stand der Technik bezieht sich die vorliegende Erfindung also auf eine mit DC-Spannung versorgte Stromschiene. Die Erfindung bezieht sich somit auch auf ein System, das aufweist:
- eine DC-Spannungsversorgung beispielsweise mit einer DC-Amplitude von mehr als 220 Volt und 1 Kilovolt, was in der Leistungselektronik als "Niederspannung" bezeichnet wird,
- einen spezifisch ausgestalteten Halteadapter zur Montage einer Leuchte in die Stromschiene und zur elektrischen Versorgung mittels des Adapters, sowie
- eine Leuchte mit einem Konverter und zugeordneten Leuchtmitteln sowie einer Optik und Gehäuse.

Die Erfindung bezieht sich allerdings auch spezifisch auf einen für DC-Versorgung ausgebildeten Halteadapter.

Bei DC-Versorgung bestehen Problematiken, die bei einer AC-Versorgung nicht vorliegen. Eine Problematik ist beispielsweise die Gefahr der Bildung einer Funkenstrecke oder Lichtbogenbildung, wenn sich die Kontakte bei Herstellung des Kontakts oder Lösen des Kontakts zwischen den Kontakten des Halteadapters und den Leitern der Stromschiene nahe der Leiter befinden, also weder vollständig von diesen beabstandet sind noch vollständig kontaktiert sind.

Die Erfindung bezieht sich genauer gesagt darauf, wie bei der Annäherungsphase beziehungsweise in der Trennungsphase der Kontakte des Halteadapters an die Leiter der Stromschiene die zeitliche Dauer dieser gefährdeten Phase hinsichtlich der Funken- oder Lichtbogenbildung möglichst kurzgehalten werden kann.

Erfindungsgemäß wird dieses Problem dadurch gelöst, dass während der relativen Gesamtbewegung der elektrischen Kontakte des Halteadapters hin beziehungsweise weg von den Leitern in der Stromschiene wenigstens über einen Teilbereich diese Bewegung entweder mit einem Federelement unterstützt und/oder gegen ein Federelement arbeitet.

Wenn in der kritischen Phase (also in dem unmittelbaren Annäherungsbereich hin beziehungsweise weg von den Leitern) eine Aktion gegen ein Federelement erfolgt, muss der Benutzer eine erhöhte Kraft aufwenden, die zu einem schnelleren Kontaktierungsvorgang führt. Vorzugsweise wird dann nach vorstellig hergestellter Kontaktierung mittels eines Verriegelungselements die Stellung des vorzugsweise als Drehelement ausgeführten Halteadapters verriegelt, so dass das Federelement dann nicht mehr ein Lösen der Kontakte des Halteadapters weg von den Leitern der Stromschiene verursachen kann.

Wenn das Federelement die Annäherungsbewegung zumindest in dem unmittelbaren Annäherungsbereich unterstützt, kann vorzugsweise der als Drehelement ausgeführte Halteadapter in der nicht kontaktierten Stellung verriegelt werden. Bei Lösung einer derartigen Verriegelung wird dann die Unterstützung durch das Federelement für einen schnelleren Annäherungsvorgang sorgen.

Federelemente, die in Richtung beziehungsweise gegen die Richtung des Annäherungsvorgangs wirken, können erfindungsgemäß auch gezielt kombiniert werden. Beispielsweise kann in einer ersten Annäherungsphase (beispielsweise in einem ersten Drehwinkel bei Ausgestaltung des Halteadapters als Drehelement) eine Kraftaufwendung des Benutzers gegen ein erstes Federelement notwendig sein, während in der folgenden Annäherungsphase dann eine Unterstützung durch ein zweites Federelement erfolgt, was also in der letzten Phase eine sehr schnelle Kontaktierung bewirkt durch diese Art Schnapperwirkung.

Weitere Details der Erfindung sollen nunmehr bezugnehmend auf die Figuren der begleitenden Zeichnungen näher erläutert werden.
Fig. 1 zeigt einen drehbaren Halteradapter mit externem Federelement in einer noch nicht verrasteten Stellung in einer DC-Stromschiene
Fig. 2 zeigt ein Verriegelungselement, um den Halteadapter in der verrasteten Stellung in der DC-Stromschiene gegen die (entrastende) Federkraft eines Federelements zu sicher, und
Fig3 zeigt den drehbaren Halteradapter mit externem Federelement in der verrasteten Stellung in einer DC-Stromschiene

Die Erfindung kann in der Art einer bekannten TECTON-Stromschiene für DC-Betrieb ausgebildet sein. Die TECTON-Stromschiene ist eine innovative Technologie zur Energieverteilung in industriellen Anwendungen, insbesondere in Fabriken, Lagerhäusern und anderen großen Einrichtungen. Im Wesentlichen handelt es sich um ein System, das es ermöglicht, elektrische Energie effizient und sicher von einer Stromquelle zu verschiedenen Verbrauchern zu leiten.

Die Stromschiene besteht aus einem speziellen Profil, das entlang der Decke oder Wand installiert wird. In diesem Profil befinden sich Leiter, die die elektrische Energie transportieren. Die Schiene ist so konstruiert, dass sie modular ist, was bedeutet, dass sie je nach den spezifischen Anforderungen der Anlage angepasst und erweitert werden kann.

Ein wesentlicher Vorteil der TECTON-Stromschiene ist ihre Flexibilität. Da sie entlang der Decke oder Wand verläuft, ermöglicht sie eine einfache und flexible Platzierung von Stromanschlüssen an verschiedenen Stellen in der Anlage. Dies ist besonders nützlich in Umgebungen, in denen sich die Anordnung der Maschinen und Geräte häufig ändert.

Darüber hinaus bietet die TECTON-Stromschiene eine hohe Sicherheit. Da die Leiter in einem geschlossenen Profil verlaufen, sind sie vor äußeren Einflüssen wie Staub, Feuchtigkeit oder mechanischen Beschädigungen geschützt. Dies reduziert das Risiko von Stromausfällen und Unfällen erheblich.

In Fig. 1 ist eine mit DC-Spannung versorgte Stromschiene mit 1 bezeichnet. Dies weist auf eine erste Seitenwange 2, eine zweite Seitenwange 3 sowie einen Grund oder Dach 4. Mit dem Bezugszeichen 5 ist allgemein ein als Drehelement ausgebildeter Halteadapter bezeichnet, der mehrere elektrische Kontakte 6, 7 aufweist.

DC-Spannung führende Leiter können dabei in den Seitenwangen des Profils der DC-Stromschiene zur Kontaktierung durch die Kontakte 6, 7 des Halteadapters 5 bereitstehen.

Ein Adapter ist beispielsweise ein Zubehörteil, das in Verbindung mit der Stromschiene verwendet wird, um zusätzliche Funktionen oder Flexibilität zu bieten. Hier sind einige Merkmale und Funktionen, die typischerweise mit einem Adapter verbunden sind:
Anschlussmöglichkeiten: Die Adapter werden oft verwendet, um herkömmliche elektrische Geräte oder Leuchten mit der Stromschiene zu verbinden. Sie verfügen über verschiedene Anschlussmöglichkeiten wie Steckdosen, Klemmen oder spezielle Verbindungselemente, die eine einfache und sichere Verbindung ermöglichen.
Modularität: Ähnlich wie die Stromschiene selbst sind auch die Adapter in der Regel modular aufgebaut. Dies bedeutet, dass sie je nach den Anforderungen der Anlage einfach hinzugefügt, entfernt oder verschoben werden können. Dadurch können Benutzer die Konfiguration ihres Stromschiensystems schnell anpassen, um Änderungen im Layout oder der Anordnung von Geräten und Maschinen zu berücksichtigen.
Funktionserweiterungen: Die Adapter können zusätzliche Funktionen bieten, die über die reine Stromversorgung hinausgehen. Dies kann beispielsweise die Integration von Sensoren zur Überwachung von Umgebungsbedingungen wie Temperatur, Feuchtigkeit oder Bewegung sein. Auf diese Weise können Benutzer ihr Stromschiensystem mit intelligenten Funktionen ausstatten, um die Effizienz zu steigern oder Sicherheitsmaßnahmen zu verbessern.
Sicherheit und Kompatibilität: Die Adapter werden so konstruiert, dass sie den Sicherheitsstandards entsprechen und eine zuverlässige und sichere Stromversorgung gewährleisten. Sie sind auch mit der Stromschiene kompatibel und können nahtlos in das Gesamtsystem integriert werden, ohne dass zusätzliche Anpassungen erforderlich sind.

Dieser Adapter kann also in der Stromschiene derart verdreht werden, dass die elektrischen Kontakte 6, 7 mit DC-Spannung führenden Leitern bevorzugt in einer oder mehreren der Seitenwangen 2, 3 der Stromschiene 1 in Kontakt gebracht werden können. Im Zuge dieser Drehbewegung wird auch gleichzeitig eine mechanische Befestigung des Halteadapters 5 in der Stromschiene erzielt, wie es aus dem Stand der Technik (siehe beispielsweise die TECTON-Produkte) grundsätzlich bekannt ist.

Mit dem Bezugszeichen 8 ist ein Federelement bezeichnet, das in diesem Ausführungsbeispiel als Schenkelfeder ausgebildet ist. Andere Federtypen sind ebenfalls alternativ oder zusätzlich möglich. Das Federelement 8 kann in dem beispielsweise Kunststoffgehäuse des Drehadapters 5 integriert sein, oder aber wie dargestellt als externes Element vorliegen. Dieses externe Element ist durch eine eigene Halterung 9 in der Stromschiene 2 gehaltert. Im vorliegenden Beispiel ist die Schenkelfeder 8 derart ausgebildet, dass ein Schenkel 10 dieses Federelements 8 gegen eine drehende Schließbewegung des Halteadapters 5 (gegen den Uhrzeiger in diesem Beispiel) wirkt. Der Benutzer muss also eine erhöhte Kraft aufwenden, um die Kontaktierungs- und Verriegelungsrotationsbewegung des Halteadapters 5 zu bewirken. Dies führt zu einem besonders schnellen Eingriff zumindest in der finalen Annäherungsphase der Kontakte 6, 7 an die zugeordneten Leiter 6, 7 der Stromschiene 2.

Weiterhin ist in Fig. 1 mit 20 ein Verriegelungselement bezeichnet, in dem der nach Abschluss der Drehbewegung vorgespannte Drehhebeladapter 5 in der vollständig kontaktierten Stellung verriegelt werden kann.

Wie allgemein bekannt, ist mit dem Drehhebeladapter 5 dann ein Leuchtengehäuse verbunden, das durch diesen Drehhebeladapter 5 nicht nur mechanisch in der Stromschiene 4 gehaltert ist, sondern über die Kontakte 6, 7 des Drehhebeladapters 5 auch elektrisch (mit DC-Spannung) versorgt ist.

In Fig. 2 ist nochmals dieses Verriegelungselement 20 für den Drehhebeladapter 5 gezeigt. Dieses Verriegelungselement steht beispielsweise hebelartig aus einer Ausnehmung 21 in einer Seitenwange 2 des beispielsweise im Wesentlichen U-förmig ausgebildeten Profils der Stromschiene 1 hervor.

Fig. 3 zeigt den Zustand des Drehhebeladapters 5 in der vollkommen mechanisch verriegelten Stellung, in der natürlich auch die elektrische Kontaktierung durchgeführt ist. In Fig. 3 sind zur besseren Illustration die zugehörigen Leiter der Kontakte 6, 7 nicht dargestellt. Das Verriegelungselement 20 befindet sich in der Verriegelungsposition (siehe Vergleich zu der Position des Verriegelungselements 20 in der unverriegelten Einsetz-Position von Fig. 1).

Der Schenkel 30 der Schenkelfeder 8 ist maximal verbogen und übt weiterhin eine Kraft auf den Drehhebeladapter 5 aus, gegen die Verriegelungswirkung des Verriegelungselements 20.

Die Erfindung macht sich also hinsichtlich der Verringerung des Risikos von Funkenbildung oder Lichtbogenbildung zunutze, dass Drehstellungen des Drehhebeladapters 5 unbedenklich sind, bei denen der Abgriff durch die Kontakte 6, 7 maximal von den Wangen der Stromschiene 2 entfernt ist, und natürlich auch die vollständig kontaktierte Drehposition des Drehhebeladapters 5. Dagegen gibt es in der Zwischenphase gefährliche Stellungen, bei denen der Drehhebelabgriff mittels der Kontakte 6,7 bereits in ausreichender Nähe, aber noch nicht vollständig kontaktiert zur Stromschiene 2 ist.

Um die zeitliche Phase dieses kritischen Drehwinkelbereichs zu verringern, schlägt die Erfindung also vor, dass wenigstens ein Teil der Drehbewegung entweder gegen die Vorspannkraft eines Federelements 8 oder unterstützt durch die Vorspannkraft eines Federelements erfolgt. Wenn die Bewegung gegen die Vorspannkraft eines Federelements 8 erfolgt, muss der Benutzer also gegen eine relativ hohe Federkraft den Adapter betätigen, was dazu führt, dass bei vorzugsweise abnehmender, nicht bestehender oder sogar invertierter Federkraft dieses Federelements 8 in der Annäherungsphase bei gleichem Kraftaufwand des Benutzers diese Phase sehr schnell durchlaufen wird.

Wenn das Federelement 8 die Drehbewegung zur Kontaktierung unterstützt, wird der Halteadapter 5 vorzugsweise in seiner unverriegelten Stellung mechanisch gesichert - erst bei Lösen der Sicherung wird dann eine schnelle Kontaktierung erfolgen.

Neben der elektrischen Versorgung und der mechanischen Halterung durch den Eingriffadapter 5 / Stromschiene 2 kann über die Stromschiene 2 auch die Übermittlung von Steuersignalen an die mittels Adapter 5 montierte Leuchte erfolgen. Dabei kann die Übertragung der Steuersignale durch spezifische Steuersignalleitungen in dem Profil der Stromschiene (beispielsweise zwei Drähte eines DALI-Busses) erfolgen. Alternativ oder zusätzlich kann eine Steuersignalübertragung auch über die Leitung in den beiden Polen der DC-Versorgung erfolgen, beispielsweise durch Aufmodulation von Signalen vorzugsweise in digitaler Weise.

Bei einer vorzugsweisen Vorgehensweise für die Ineingriffbringung des Adapters kann folgender Ablauf gewählt werden:
- Der Drehadapter kann drei Positionen haben. Position 1 (Anfangsposition) für die Leuchtenmontage, also das Einsetzen der Leuchte mit dem Adapter kann beispielsweise 45 Grad betragen (Winkel zwischen der Stellung der Kontakte und der Kontaktierung der Leiter in der Stromschiene).
- Dann wird der Drehadapter mit einer Handbewegung bis zu 90 Grad gedreht, so dass ein Knebel des Adapters in einen Balken der Stromschiene einrastet (in Position) und somit die elektrischen Kontakte fest in der Busleiste in Kontakt mit den Leitern sitzen.

Um somit den Drehadapter 5 entweder in der Endposition zu bringen oder zurück in die Anfangsposition zu bringen, muss ein kritischer Punkt beispielsweise im Bereich von 70 Grad möglichst schnell durchschritten werden, der anderenfalls die Gefahr der Erzeugung von Lichtbögen in sich tragen würde.

In dieser Position ist ein minimaler Abstand zwischen den elektrischen Kontakten und den Leitungen in der Stromschiene 2.

Der Verriegelungsmechanismus wie oben geschildert kann derart ausgestaltet sein, dass er nicht von Hand, sondern nur mit einem Werkzeug lösbar ist.

Das Federelement 8 kann insbesondere derart ausgestaltet sein, dass beim Lösen der Krafteinwirkung eines Benutzers in einem Zwischenpunkt zwischen der offenen und der geschlossenen Stellung des Drehadapters 5 (beispielsweise im Bereich von etwa 70 Grad) der Adapter 5 automatisch wieder in die geöffnete Stellung zurückgeschoben wird.

## Patentansprüche

1. Drehbarer Halteadapter zur lösbaren elektrischen Verbindung mit Leitern in der Stromschiene und mechanischen Halterung in einer DC-Stromschiene (2),
wobei der Halteadapter Anschlusskontakte (6,7) zur Drehkontaktierung von DC-Leitern der DC-Stromschiene (2) aufweist.

2. Halteadapter nach Anspruch 1,
aufweisend ein internes oder externes Federelement (8), das die Drehbewegung des Halteadapters (5) zumindest über einen Teil des Winkelbereichs der Drehbewegung unterstützt und/oder dieser entgegenwirkt.

3. Halteadapter nach Anspruch 2,
bei dem das Federelement (8) dazu ausgelegt ist, selbsttätig den Halteadapter (5) aus einer Stellung zwischen der unverrasteten und der verrasteten Drehstellung in Richtung der unverrasteten Drehstellung, vorzugsweise bis in die unverrastete Drehstellung, zu drehen.

4. Halteadapter nach Anspruch 2 oder 3,
bei dem das Federelement (8) derart ausgelegt ist, dass in der Annäherungsphase des Halteadapters eine abnehmende, nicht bestehende oder sogar invertierte Federkraft dieses Federelements (8) im Vergleich zu einer Angangsphase der Drehbewegung besteht.

5. Halteadapter nach einem der Ansprüche 2 bis 4,
bei dem der Adapter (5) durch ein Verriegelungselement (20) in seiner unverrasteten oder in seiner verrasteten Stellung mechanisch gegen die Wirkung des Federelements (8) gesichert (20) ist.

6. Halteadapter nach Anspruch 2 bis 5,
bei dem das Federelement (8) ein bezüglich des Halteadapters (5) externes Federelement (8) ist, das außerhalb des Halteadapters in der Stromschiene (2) gelagert ist.

7. Halteadapter nach einem der Ansprüche 2 bis 6,
bei dem das Federelement (8) ein in ein Gehäuse des Halteadapters (5) integriertes Federelement (8) ist.

8. Halteadapter nach einem der Ansprüche 2 bis 7,
bei dem das Federelement eine Drehfeder, insbesondere eine Schenkelfeder (8) ist.

9. System aufweisend:
- Eine DC-Spannungsversorgung mit einer Amplitude im Bereich von 200 V bis 1000 V,
- Eine ausgehend von der DC-Spannungsversorgung versorgte Stromschiene (2), und
- Einen drehbaren Halteadapter (5) vorzugsweise nach einem der vorhergehenden Ansprüche, zur lösbaren elektrischen Verbindung mit Leitern in der Stromschiene (2) und mechanischen Halterung in der Stromschiene.

10. System nach Anspruch 9,
bei dem der Halteadapter (5) zur Montage einer Leuchte in die Stromschiene (2) und zur elektrischen Versorgung mittels des Halteadapters (5) ausgebildet ist,
weiterhin aufweisend
- eine Leuchte mit einem Konverter und zugeordneten Leuchtmitteln sowie einer Optik und Gehäuse.
